# EUROPÄISCHE PATENTSCHRIFT

(11) **EP 4 311 581 B1**
(45) Veröffentlichungstag und Bekanntmachung des Hinweises auf die Patenterteilung: **10.09.2025**
(21) Anmeldenummer: 22187320.1
(22) Anmeldetag: 27.07.2022
(51) Int. Cl.: A62C 2/14, A62C 2/24

(54) **BRANDSCHUTZKLAPPE MIT EINEM EINE GEHÄUSEWANDUNG AUFWEISENDEN GEHÄUSE UND MIT ZWEI, VORZUGSWEISE MITTIG AUF DEN GEHÄUSEQUERSCHNITT BEZOGENEN, ZWISCHEN EINER OFFENSTELLUNG UND EINER SCHLIESSSTELLUNG SCHWENKBAR GELAGERTEN, VORZUGSWEISE HALBKREISFÖRMIG ODER VIERECKIG AUSGEBILDETEN, KLAPPENBLATTHÄLFTEN**
FIRE PROTECTION FLAP WITH A HOUSING HAVING A HOUSING WALL AND WITH TWO, PREFERABLY SEMICIRCULAR OR QUADRANGULAR FLAP HALVES PIVOTALLY MOUNTED BETWEEN AN OPEN POSITION AND A CLOSED POSITION, PREFERABLY IN THE CENTRE OF THE HOUSING CROSS-SECTION
VOLET COUPE-FEU DOTÉ D'UN BOÎTIER, COMPORTANT UNE PAROI DE BOÎTIER, ET DE DEUX MOITIÉS LAMES DE VOLET, DE PRÉFÉRENCE CENTRALES PAR RAPPORT À LA SECTION TRANSVERSALE DU BOÎTIER, MONTÉES PIVOTANTES ENTRE UNE POSITION D'OUVERTURE ET UNE POSITION DE FERMETURE, DE PRÉFÉRENCE CONÇUES SEMI-CIRCULAIRES OU CARRÉES

(43) Veröffentlichungstag der Anmeldung: 31.01.2024
(73) Patentinhaber: TROX SE, 47506 Neukirchen-Vluyn (DE)
(72) Erfinder: Fels, Martin, 46459 Rees (DE); Neubauer, Thomas, 47906 Kempen (DE)
(74) Vertreter: Dr. Stark & Partner Patentanwälte mbB

(56) Entgegenhaltungen:
- DE-A1- 102013 013 209
- US-A- 3 009 473
- US-A- 4 241 748

## Beschreibung

Die Erfindung betrifft eine Brandschutzklappe mit einem eine Gehäusewandung aufweisenden Gehäuse und mit zwei, vorzugsweise mittig auf den Gehäusequerschnitt bezogenen, zwischen einer Offenstellung und einer Schließstellung schwenkbar gelagerten, vorzugsweise halbkreisförmig oder viereckig ausgebildeten, Klappenblatthälften, wobei jede Klappenblatthälfte zwei gegenüberliegende, durch eine umlaufende Stirnfläche miteinander verbundene Klappenblattflächen aufweist, und wobei jede Klappenblatthälfte gegen die Rückstellkraft zumindest eines Federelementes aus ihrer Schließstellung in ihre Offenstellung um eine Drehachse herum schwenkbar gelagert ist, wobei in ihrer Offenstellung die beiden Klappenblatthälften parallel zur Strömungsrichtung ausgerichtet sind und in ihrer Schließstellung die beiden Klappenblatthälften rechtwinklig zur Strömungsrichtung ausgerichtet sind, und wobei die Brandschutzklappe zumindest ein Halteelement aufweist, das die zwei Klappenblatthälften in ihrer Offenstellung hält und im Brandfall, vorzugsweise bei einer Temperatur zwischen 70 °C und 95 °C, nachgibt, vorzugsweise schmilzt, so dass die Klappenblatthälften durch die Rückstellkraft des zumindest einen Federelementes in ihre Schließstellung verschwenkt werden.

Jede Klappenblatthälfte wird insoweit in seiner Schließstellung durch die Federkraft des zumindest einen Federelementes gehalten. Sofern die Klappenblatthälften aus ihrer Schließstellung in ihre Offenstellung verschwenkt werden sollen, muss für diese Verlagerung die Rückstellkraft jedes Federelementes überwunden werden.

Aus der Praxis sind Brandschutzklappen mit zwei, vorzugsweise mittig auf den Gehäusequerschnitt bezogenen, zwischen einer Offenstellung und einer Schließstellung schwenkbar gelagerten, vorzugsweise halbkreisförmig oder viereckig ausgebildeten, Klappenblatthälften, die mit einem schmelzbaren Halteelement in einer Offenstellung gehalten werden, bekannt.

Nachteilig hierbei ist, dass die Brandschutzklappen nicht von außerhalb der Brandschutzklappe auf ihre Funktionsfähigkeit überprüft werden können. Von außerhalb der Brandschutzklappe kann zudem nicht eingesehen werden, ob sich die Klappenblatthälften in ihrer Schließstellung oder in ihrer Offenstellung befinden. Da das Halteelement nur im Brandfall auslöst, ist insoweit eine Testauslösung der Brandschutzklappe von außerhalb der Brandschutzklappe nicht möglich. Eine Funktionsprüfung sowie eine Revision erfordert insoweit eine aufwendige Demontage der Brandschutzklappe und/oder des Luftkanals. Eine Vorrichtung die dies jedoch teilweise ermöglicht ist die aus US424748A bekannte Brandschutzklappe.

Aufgabe der Erfindung ist es, die vorgenannten Nachteile zu vermeiden und eine Brandschutzklappe anzugeben, die eine Prüfung der Verlagerung der Klappenblattflächen von außerhalb der Brandschutzklappe ermöglicht.

Diese Aufgabe wird dadurch gelöst, dass die Brandschutzklappe weiterhin ein Zugelement und eine von außerhalb des Gehäuses betätigbare Fixiereinrichtung zur Fixierung des Zugelementes in einem gespannten Zustand, in dem sich die Klappenblatthälften in ihrer Offenstellung befinden, umfasst, wobei das innerhalb des Gehäuses befindliche Ende des Zugelementes mittelbar oder unmittelbar mit den beiden Klappenblatthälften zusammenwirkt und das andere Ende des Zugelementes durch eine in der Gehäusewandung vorgesehene Ausnehmung nach außerhalb des Gehäuses geführt ist, so dass die Klappenblatthälften von außerhalb des Gehäuses durch Veränderung der Zugkraft auf das Zugelement aus ihrer Schließstellung in ihre Offenstellung und umgekehrt aus ihrer Offenstellung in ihre Schließstellung verlagerbar sind, wobei das Halteelement innerhalb des Gehäuses vorgesehen und entweder als Bestandteil des Zugelementes ausgebildet oder zwischen dem Zugelement und zumindest einer Klappenblatthälfte angeordnet ist.

Bei einer erfindungsgemäßen Brandschutzklappe können die beiden Klappenblatthälften eine gemeinsame Drehachse aufweisen. Alternativ kann jede Klappenblatthälfte eine eigene Drehachse aufweisen. Die Klappenblatthälften können beispielsweise aus Kalziumsilikat bestehen. Beide Klappenblatthälften weisen vorzugsweise die gleiche Form und die gleichen Abmessungen auf. Weiterhin kann zumindest ein Halteelement die zwei Klappenblatthälften mittelbar oder unmittelbar in ihrer Offenstellung halten, wobei bei Schmelzen des zumindest einen Halteelements das zumindest eine Federelement die Klappenblatthälften in ihre Schließstellung verlagert.

Die Fixiereinrichtung dient zur Fixierung des durch die Ausnehmung durchreichenden Zugelementes im gespannten Zustand in der jeweiligen Position. Die Fixiereinrichtung kann beispielsweise eine Klemmmechanik, wie beispielsweise einen Exzenter, umfassen. Es sind selbstverständlich auch andere Ausführungsformen möglich, wie beispielsweise eine elektromagnetische Halterung.

Die erfindungsgemäße Brandschutzklappen erlaubt eine Prüfung der Verlagerung der Klappenblattflächen von außen. Nach Lösen der Fixiereinrichtung ist das Zugelement nicht mehr fixiert. Infolge der Rückstellkraft des zumindest einen Federelementes werden die Klappenblatthälften aus ihrer Offenstellung in ihre Schließstellung verlagert. Durch Ziehen an dem aus dem Gehäuse herausragenden Ende des Zugelementes können die Klappenblatthälften entgegen die Rückstellkraft des zumindest einen Federelementes wieder aus ihrer Schließstellung in ihre Offenstellung verlagert werden. Durch die Fixiereinrichtung kann das Zugelement dann in dem gespannten Zustand wieder fixiert werden. Auf diese Weise kann bei der erfindungsgemäßen Brandschutzklappe von außen ohne eine Demontage überprüft werden, ob eine einfache Verlagerung der Klappenblatthälften gegeben ist und ob sich die Klappenblatthälften in ihrer Schließstellung oder in ihrer Offenstellung befinden.

Vorteilhafterweise kann das aus dem Gehäuse herausragende Ende des Zugelementes beispielsweise einen Griff oder eine Öse zum Ergreifen des Zugelementes aufweisen.

Vorteilhafterweise kann der Abstand zwischen der Ausnehmung einerseits und der Drehachse(n) der Klappenblatthälften andererseits größer sein als der größte Abstand zwischen der Drehachse (den Drehachsen) einerseits und der Gehäusewandung andererseits. Bei einer solchen Ausgestaltung bedarf es keiner Umlenkung des Zugelementes.

Weiterhin kann ein Ende des Zugelementes an einem Klappenfixierpunkt, der einer der beiden Klappenblatthälften zugeordnet ist, fixiert sein und die andere Klappenblatthälfte kann eine, vorzugsweise als Öse oder Haken ausgebildete, Umlenkeinrichtung aufweisen, um die das Zugelement durch die Umlenkeinrichtung umgelenkt ist und an der das Zugelement ziehend angreift. Eine derartige Ausgestaltung ermöglicht, dass die beide Klappenblatthälften in ihrer Offenstellung nah aneinander angeordnet sind.

Alternativ kann das Zugelement in Längserstreckung gesehen mehrteilig unter Bildung zumindest zweier Zugelementteilbereiche ausgebildet sein.

Zudem können zwei Zugelementteilbereiche über zumindest ein Halteelement mittelbar oder unmittelbar miteinander verbunden sein.

Es bietet sich an, wenn zwei Zugelementteilbereiche vorgesehen sind, wobei bei dem ersten Zugelementteilbereich das eine Ende an einem Klappenfixierpunkt, der einer der beiden Klappenblatthälften zugeordnet ist, und das andere Ende an einem der Gehäusewandung zugeordneten Gehäusefixierpunkt fixiert ist, dass die andere Klappenblatthälfte eine, vorzugsweise als Öse oder Haken ausgebildete, Umlenkeinrichtung aufweist, um die der erste Zugelementteilbereich durch die Umlenkeinrichtung umgelenkt ist und an der der erste Zugelementteilbereich ziehend angreift, und dass das im Gehäuse befindliche Ende des zweiten Zugelementteilbereichs über ein Verbindungselement mit dem Bereich des ersten Zugelementteilbereichs zusammenwirkt, der sich zwischen dem an der Innenseite der Gehäusewandung fixierten Ende und der Umlenkreinrichtung befindet. Das an dem Gehäusefixierpunkt fixierte Ende des ersten Zugelementteilbereichs kann beispielsweise die Gehäusewandung durchgreifend fixiert sein. Bei dem Verbindungselement kann es sich beispielsweise um eine Schlaufe handeln, die durch das Ende des zweiten Zugelementteilbereichs gebildet wird. Durch die Schlaufe ist der erste Zugelementteilbereich geführt. Bei dem Verbindungselement kann es sich beispielsweise auch um ein separates Bauteil, wie beispielsweise eine Öse, handeln. Das Verbindungselement kann gleichzeitig auch als Halteelement ausgebildet sein. Vorzugsweise ist dabei der Klappenfixierpunkt, an dem das Ende des ersten Zugelementteilbereichs an der Klappenblatthälfte fixiert ist, orthogonal zur Drehachse gesehen möglichst weit von der Drehachse der betreffenden Klappenblatthälfte entfernt angeordnet. Vorzugsweise ist die Umlenkeinrichtung orthogonal zur Drehachse gesehen möglichst weit von der Drehachse der betreffenden Klappenblatthälfte angeordnet. Vorteilhafterweise wirkt das Verbindungsmittel in dem Bereich mit dem ersten Zugelementteilbereich zusammen, der sich zwischen dem Klappenfixierpunkt und der Umlenkeinrichtung befindet.

Weiterhin kann das Verbindungselement verschieblich an dem ersten Zugelementteilbereich angeordnet sein. Bei einer solchen Ausgestaltung kann das Verbindungselement entlang des ersten Zugelementteilbereichs gleiten.

Alternativ kann das Verbindungselement auch derart mit dem ersten Zugelementteilbereich verbunden sein, dass das Verbindungselement nicht entlang des ersten Zugelementteilbereichs gleiten kann.

Vorteilhafterweise können zwei Zugelementteilbereiche vorgesehen sein, wobei bei dem ersten Zugelementteilbereich das eine Ende an einem Klappenfixierpunkt, der der einen Klappenblatthälfte zugeordnet ist, und das andere Ende an einem Klappenfixierpunkt, der der anderen Klappenblatthälften zugeordnet ist, fixiert ist und das im Gehäuse befindliche Ende des zweiten Zugelementteilbereichs kann über ein Verbindungselement mit dem Bereich des ersten Zugelementteilbereichs zusammenwirken. Bei dem Verbindungselement kann es sich beispielsweise um eine Schlaufe handeln, die durch das Ende des im Gehäuse befindlichen Endes des zweiten Zugelementteilbereichs gebildet wird. Durch die Schlaufe ist der erste Zugelementteilbereich geführt. Bei dem Verbindungselement kann es sich beispielsweise auch um ein separates Bauteil, wie beispielsweise eine Öse, handeln. Das Verbindungselement kann weiterhin auch als Halteelement ausgebildet sein. Der erste Zugelementteilbereich kann ebenfalls als Halteelement ausgebildet sein oder aber zumindest ein Halteelement umfassen. Zudem kann das Verbindungselement ein Gleiten des einen Zugelementteilbereichs entlang des anderen Zugelementteilbereichs verhindern. Es ist ebenfalls denkbar, dass das Verbindungselement ein Gleiten des einen Zugelementteilbereichs entlang des anderen Zugelementteilbereichs ermöglicht.

Der Strömungsquerschnitt kann durch die Drehachse(n) in zwei Strömungshälften aufgeteilt sein und die Ausnehmung kann in der einen Strömungshälfte und die die Umlenkeinrichtung aufweisende Klappenblatthälfte in der anderen Strömungshälfte angeordnet sein.

Es ist denkbar, dass das Zugelement als Kette oder als Seil ausgebildet sein kann. Sofern das Zugelement in Längserstreckung gesehen mehrteilig unter Bildung zumindest zweier Zugelementteilbereiche ausgebildet ist, dann ist zumindest ein Zugelementteilbereich, vorzugsweise sind dann alle Zugelementteilbereiche, als Kette oder als Seil ausgebildet.

Selbstverständlich sind auch andere Ausgestaltungen des Zugelementes denkbar. So könnte das Zugelement beispielsweise auch als Gestänge ausgebildet sein.

Vorteilhafterweise kann das Halteelement als Schmelzlot ausgebildet sein. Das Schmelzlot kann vollständig aus einem Lot bestehen. Es ist aber auch durchaus möglich, dass das Schmelzlot aus beispielsweise zwei nicht schmelzenden Hälften besteht, die über einen aus einem Lot bestehenden Bereich oder mehrere aus Lot bestehende Bereiche miteinander verbunden sind. Im Brandfall schmilzt das Lot, so dass infolgedessen die durch das Federelement in der Offenstellung mechanisch vorgespannten Klappenblatthälften schlagartig aus ihrer Offenstellung in ihre Schließstellung verlagert werden.

Weiterhin kann zumindest ein Teilbereich des Zugelementes, vorzugsweise das vollständige Zugelement, als Halteelement ausgebildet sein. Sofern das Zugelement vollständig als Halteelement ausgebildet ist, besteht das Zugelement komplett aus einem schmelzbaren Material. Sofern lediglich ein Teilbereich des Zugelementes als Halteelement ausgebildet ist, umfasst das Zugelement beispielsweise bei Ausbildung als Kette zumindest ein Kettenglied, das aus einem schmelzbaren Material besteht, während die anderen Kettenglieder beispielsweise aus Metall bestehen.

Es ist zudem denkbar, dass zumindest einer Klappenblatthälfte, ein, vorzugsweise in dem Gehäuse angeordneter, Anschlag zur Anlage der jeweiligen Klappenblattfläche in ihrer Offenstellung zugeordnet sein kann. Beide Klappenblatthälften können einen gemeinsamen Anschlag aufweisen. Alternativ kann jeder Klappenblatthälfte ein eigener Anschlag zugeordnet sein. Eine Klappenblattfläche kann punktuell oder flächig an dem ihr zugeordneten Anschlag anliegen. Damit kann die Position der Klappenblatthälften in ihrer Offenstellung ausgewählt werden. Ferner kann die notwendige Länge, die Position und die Ausrichtung des Zugelementes variiert werden. Zudem kann die Strömung in der Brandschutzklappe in der Offenstellung der Klappenblatthälften beeinflusst werden.

Weiterhin kann zumindest einer Klappenblatthälfte ein, vorzugsweise in dem Gehäuse angeordneter, Anschlag zur Anlage der jeweiligen Klappenblattfläche in ihrer Schließstellung zugeordnet sein. Beide Klappenblatthälften können einen gemeinsamen Anschlag aufweisen. Alternativ kann jeder Klappenblatthälfte ein eigener Anschlag zugeordnet sein. Eine Klappenblattfläche kann beispielsweise punktuell oder mit einem Teil ihres Randbereiches an dem ihr zugeordneten Anschlag anliegen. Ein solcher Anschlag birgt insbesondere den Vorteil, dass die Position der Klappenblatthälften in ihrer Schließstellung vorgegeben werden kann. Dadurch kann sichergestellt werden, dass die Klappenblatthälften in ihrer Schließstellung die Brandschutzklappe hinreichend abdichten.

Vorteilhafterweise kann zumindest eine Klappenblatthälfte einen, vorzugsweise über die Drehachse ragenden, Abdeckabschnitt aufweisen, der in der Schließstellung der Klappenblatthälften den zwischen den beiden einander zugewandten Stirnflächen bestehenden Spalt abdeckt. Durch diesen Abdeckabschnitt kann sichergestellt werden, dass der Spalt zwischen den beiden Klappenblatthälften in der Schließstellung der Klappenblatthälften abgedichtet ist.

Zudem kann die Brandschutzklappe einen, vorzugsweise außerhalb des Gehäuses angeordneten, Antrieb aufweisen, wobei der Antrieb mit dem Zugelement verbunden ist, so dass die Klappenblatthälften durch den Antrieb durch Veränderung der Zugkraft auf das Zugelement aus ihrer Schließstellung in ihre Offenstellung und umgekehrt unter Einwirkung des Federelementes aus ihrer Offenstellung in ihre Schließstellung verlagerbar sind. Als Antrieb bietet sich beispielsweise ein Federrücklaufmotor an. Dieser erlaubt ein motorisiertes Öffnen und Schließen der Klappenblatthälften und kann durch eine Gebäudeleittechnik angesteuert werden. Das Zugelement wird hierbei beispielsweise aufgerollt, um die Klappenblatthälften von ihrer Schließstellung in ihre Offenstellung zu verlagern, beziehungsweise abgerollt, um die Klappenblatthälften von ihrer Offenstellung in ihre Schließstellung zu verlagern. Die Auslösung im Brandfall erfolgt beispielsweise thermoelektrisch bei einer Temperatur zwischen in der Regel 70 °C und 95 °C. Der Antrieb erlaubt zudem eine Fixierung des Zugelementes in jeder Stellung der Klappenblatthälften, beispielsweise in der Offenstellung der Klappenblatthälften. Bei einer solchen Ausgestaltung kann der Antrieb die Fixiereinrichtung umfassen.

Selbstverständlich kann der Antrieb auch die Funktion der Fixiereinrichtung übernehmen, so dass in einem solchen Fall keine separate Fixiereinrichtung erforderlich ist. In diesem Fall ist der Antrieb beispielsweise als Federrücklaufmotor ausgebildet. Bei Anliegen einer Spannung an dem Federrücklaufmotor wird das Zugelement durch den Antrieb fixiert. Bei Wegfall der Spannung gibt der Antrieb das Zugelement "frei", d. h. das Zugelement rollt sich beispielsweise ab, so dass die Klappenblatthälften durch die Rückstellkraft in ihre Schließstellung verschwenkt werden.

Vorteilhafterweise kann die Brandschutzklappe eine, vorzugsweise außerhalb des Gehäuses angeordnete, Fernauslöseeinrichtung umfassen, wobei vorzugsweise die Fernauslöseeinrichtung ein thermisch und/oder mechanisch wirkendes Trennelement zum Durchtrennen des Zugelementes umfasst. Eine solche Fernauslöseeinrichtung bietet den Vorteil, dass die betreffende Brandschutzklappe bei Anschluss beispielsweise an eine zentrale Gebäudesteuerung oder an eine Gebäudeleittechnik aus der Ferne ausgelöst werden kann. Damit können im Brandfall durch eine zentrale Gebäudesteuerung auch die Brandschutzklappen ausgelöst werden, die selbst noch keine kritischen Temperaturen erreicht haben, so dass damit einer Ausbreitung eines Brandes im Gebäude entgegengewirkt werden kann. Sofern die Fernauslöseeinrichtung kein thermisch und/oder mechanisch wirkendes Trennelement umfasst, wirkt die Fernauslöseeinrichtung auf die Fixiereinrichtung. Bei einer solchen Ausgestaltung ist das Zugelement nach Auslösung der Fernauslöseeinrichtung weiter verwendbar. Sofern die Fernauslöseeinrichtung ein thermisch und/oder mechanisch wirkendes Trennelement zum Durchtrennen des Zugelementes umfasst, wird das Zugelement durch das Trennelement durchgetrennt. Es sind selbstverständlich auch andere Ausführungsformen denkbar.

Im Folgenden werden in den Zeichnungen dargestellte Ausführungsbeispiele der Erfindung erläutert. Es zeigen:
- Fig. 1: ein erstes Ausführungsbeispiel einer erfindungsgemäßen Brandschutzklappe,
- Fig. 2: den Gegenstand nach Fig. 1 in einer beispielhaften Einbausituation,
- Fig. 3a: den Gegenstand nach Fig. 2 in der Schließstellung,
- Fig. 3b: den Gegenstand nach Fig. 2 in einer Übergangsstellung,
- Fig. 3c: den Gegenstand nach Fig. 2 in der Offenstellung,
- Fig. 4a: ein Ausführungsbeispiel eines Halteelements,
- Fig. 4b: den Gegenstand nach Fig. 4a nach Auslösung im Brandfall,
- Fig. 5: den Gegensand nach Fig. 2 mit ausgelöstem Halteelement,
- Fig. 6: den Gegensand nach Fig. 2 mit ausgelöster Fernauslöseeinrichtung,
- Fig. 7: ein zweites Ausführungsbeispiel einer erfindungsgemäßen Brandschutzklappe mit einem elektrischen Antrieb,
- Fig. 8: ein drittes Ausführungsbeispiel einer erfindungsgemäßen Brandschutzklappe und
- Fig. 9: ein viertes Ausführungsbeispiel einer erfindungsgemäßen Brandschutzklappe.

In allen Figuren werden für gleiche bzw. gleichartige Bauteile übereinstimmende Bezugszeichen verwendet.

In den Fig. 1 bis 3a - c sowie 5 bis 9 sind Brandschutzklappen 1 dargestellt, die ein eine Gehäusewandung 2 aufweisendes Gehäuse 3 mit zwei, auf den Gehäusequerschnitt bezogen, mittig gelagerten Klappenblatthälften 4 aufweisen. Jede Klappenblatthälfte 4 weist zwei gegenüberliegende, durch eine umlaufende Stirnfläche 5 miteinander verbundene Klappenblattflächen 6 auf. Die Klappenblatthälften 4 sind gegen die Rückstellkraft eines Federelementes 7 um eine Drehachse 8 aus ihrer Schließstellung in ihre Offenstellung und umgekehrt schwenkbar gelagert. In den dargestellten Ausführungsbeispielen weisen die beiden Klappenblatthälften 4 eine gemeinsame Drehachse 8 auf, die parallel zu den Stirnflächen 5, die in der Schließstellung der Klappenblatthälften 4 einander zuweisend sind, angeordnet ist.

Weiterhin dargestellt ist ein Halteelement 9, das die zwei Klappenblatthälften 4 im Normalbetrieb in ihrer Offenstellung hält. Im Brandfall, zum Beispiel bei einer Temperatur zwischen 70 °C und 95 °C, gibt das Halteelement 9, wie nachfolgend noch beschrieben werden wird, durch Schmelzen nach, so dass die Klappenblatthälften 4 durch die Rückstellkraft des Federelementes 7 in ihre Schließstellung verschwenkt werden.

Weiterhin dargestellt ist ein Zugelement 10. Bei den Ausgestaltungen nach den Fig. 1 bis 3a - c sowie 5 und 6 ist das Zugelement 10 in Längserstreckung gesehen mehrteilig unter Bildung zweier Zugelementteilbereiche 11 ausgebildet. Das Ende des ersten Zugelementteilbereichs 11 ist dabei an der Gehäusewandung 2 fixiert. Hierzu weist die Gehäusewandung 2 einen Gehäusefixierpunkt 25 auf. Hierbei kann es sich beispielsweise um ein kleines Loch handeln, durch das das Ende des ersten Zugelementteilbereichs 11 von innen nach außen geführt und außen befestigt ist. Es sind auch andere Ausgestaltungen des Gehäusefixierpunkts 25 denkbar. So kann der Gehäusefixierpunkt 25 auch als Öse ausgebildet sein, mit welcher das eine Ende des Zugelementteilbereichs 11 verbunden ist. Das andere Ende des ersten Zugelementteilbereichs 11 ist fest mit einer der zwei Klappenblatthälften 4 an einem Klappenfixierpunkt 28 fixiert. Dieser Klappenfixierpunkt 28 ist vorliegend als Stift ausgebildet. Es ist sind auch andere Ausgestaltung des Klappenfixierpunkts 28 denkbar.

Die andere der zwei Klappenblatthälften 4 weist eine Umlenkeinrichtung 12 auf, die als Öse ausgebildet ist. Der erste Zugelementteilbereich 11 ist durch die Öse geführt und wird hierdurch umgelenkt. Selbstverständlich sind auch andere Ausgestaltungen der Umlenkeinrichtung 12, durch die oder um die das erste Zugelementteilbereich 11 geführt ist, denkbar.

Das im Gehäuse 2 befindliche Ende des zweiten Zugelementteilbereichs 11 ist mit dem Halteelement 9 verbunden. Der erste Zugelementteilbereich 11 und der zweite Zugelementteilbereich 11 sind über ein als Ring ausgebildetes Verbindungselement 13 miteinander verbunden, wobei vorliegend eine gleitende Verbindung besteht. Das andere Ende des zweiten Zugelementteilbereichs 11 durchfasst dabei die Gehäusewandung 2 durch eine Ausnehmung 14 und weist einen Griff 15 auf. Das Verbindungselement 13 greift einerseits am Halteelement 9 an und andererseits am ersten Zugelementteilbereich 11. Bei einer Kraftausübung auf den Griff 15 wird das Verbindungselement 13 entlang der Länge des ersten Zugelementteilbereichs 11 bewegt.

Die zwei Zugelementteilbereiche 11 sind in dem dargestellten über ein als Ring ausgebildetes Verbindungselement 13 miteinander verbunden. Das Verbindungselement 13 kann aber auch durch das Halteelement 9 selbst gebildet sein.

Wie den Figuren zu entnehmen ist, ist an der Ausnehmung 14 außerhalb des Gehäuses 3 eine Fixiereinrichtung 16 angeordnet, mithilfe welcher der zweite Zugelementteilbereich 11 festgesetzt werden kann. In der dargestellten Ausgestaltung weist die Fixiereinrichtung 16 einen Exzenter auf. Bei Verlagerung des Exzenters um seine Drehachse in Richtung des Pfeils 29 wird eine Kraft auf den zweiten Zugelementteilbereich 11 ausgeübt und dieser somit festgesetzt. Durch die Fixiereinrichtung 16 kann das Zugelement 10 unter Spannung gehalten und auf diese Weise die Klappenblatthälften 4 gegen die Rückstellkraft des Federelementes 7 in ihrer Offenstellung gehalten werden. In Fig. 1 befindet sich die Fixiereinrichtung 16 in ihrer Fixierstellung. Bei einer Verlagerung des Exzenters entgegen den Pfeil 29 wird der Exzenter in seine Freigabestellung verlagert. Dadurch wird die auf das Zugelement 10 wirkende Kraft zunehmend reduziert, wodurch das Zugelement 10 freigesetzt wird und die Klappenblatthälften 4 in ihre Schließstellung verlagert werden.

Weiterhin ist bei den Ausgestaltungen nach den Fig. 1 bis 3a - c sowie 5 bis 7 eine Fernauslöseeinrichtung 17 vorgesehen, welche mit dem zweiten Zugelementteilbereich 11 in Verbindung ist und außerhalb des Gehäuses 3 angeordnet ist. Die Fernauslöseeinrichtung 17 ist vorzugsweise ferngesteuert, und beispielsweise mit einer Gebäudeleitzentrale verbunden. Die Fernauslöseeinrichtung 17 dient dazu, den zweiten Zugelementteilbereich 11, z. B. mechanisch oder thermisch, zu durchtrennen und somit die Klappenblatthälften 4 freizugeben. Die Fernauslöseeinrichtung 17 wirkt auf den Bereich des zweiten Zugelementteilbereichs 11, der zwischen dem Gehäuse 3 und der Fixiereinrichtung 16 angeordnet ist. Die Fernauslöseeinrichtung 17 kann beispielsweise als Trennmesser zum Durchschneiden oder beispielsweise als Trenndraht zum thermischen Durchtrennen ausgebildet sein.

Darüber hinaus ist in dem Inneren des Gehäuses 3 ein Anschlag 18 für die Klappenblatthälften 4 vorgesehen. An diesem Anschlag 18 liegen die Klappenblatthälften 4 in ihrer Offenstellung mit einem Teilbereich ihrer einander zugewandten Klappenblattflächen 6 an.

Ferner ist in dem Inneren des Gehäuses 3 ein Anschlag 27 auf der gegenüberliegenden Seite der Drehachse 8 angeordnet, an dem die Klappenblatthälften 4 in ihrer Schließstellung anliegen. Die Klappenblatthälften 4 liegen dabei mit einem Teilbereich ihrer, der Drehachse 8 abgewandten, Klappenblattflächen 6 an dem Anschlag 27 an. In dem dargestellten Ausführungsbeispiel ist der Anschlag 27 als ein sich stufenartig verjüngender Teilbereich der Gehäusewandung 2 ausgebildet.

Fig. 1 zeigt die Brandschutzklappe 1 in ihrer Offenstellung. Hierbei ist der zweite Zugelementteilbereich 11 derart aus dem Inneren des Gehäuses 3 herausgezogen, dass das Halteelement 9 innen an der Gehäusewandung 2 anliegt. Der erste Zugelementteilbereich 11 ist durch die Verlagerung des zweiten Zugelementteilbereichs 11 einerseits und die Rückstellkraft des Federelements 7 andererseits gespannt. Dabei werden die Klappenblatthälften 4 in ihrer Offenstellung festgehalten. In ihrer Offenstellung sind die beiden Klappenblatthälften 4 parallel zur strömenden Luft (Pfeil 19) ausgerichtet und liegen am Anschlag 18 an. Die Luft kann in der Offenstellung der Klappenblatthälften 4 in Richtung des Pfeils 19 oder entgegen die Richtung des Pfeils 19 strömen. Die Fixiereinrichtung 16 befindet sich in ihrer Fixierstellung, so dass das Zugelement 10 gespannt ist. Die Fixiereinrichtung 16 verhindert eine Verlagerung des zweiten Zugelementteilbereichs 11.

In Fig. 2 ist die Brandschutzklappe 1 in einer beispielhaften Einbausituation dargestellt. Das Gehäuse 3 der Brandschutzklappe 1 ist mit einem Teilbereich in einer Gebäudewand 20 versenkt, wobei die Fixiereinrichtung 16 und der Griff 15 weiterhin zugänglich sind. In Fig. 2 befindet sich die Fixiereinrichtung 16 in ihrem deaktivierten Zustand, d. h. in der Freigabestellung. Der Exzenter übt keine Kraft auf den zweiten Zugelementteilbereich 11 aus und setzt diesen nicht fest. Hierdurch ist das Zugelement 10 spannungsfrei. Die Klappenblatthälften 4 befinden sich dementsprechend in ihrer Schließstellung, wobei die beiden Klappenblatthälften 4 rechtwinklig zur Strömungsrichtung 19 ausgerichtet sind. Jede Klappenblatthälfte 4 liegt mit ihrem Randbereich der, der Drehachse 8 abgewandten Klappenblattfläche 6 an dem Anschlag 27 an.

Die Fig. 3a bis 3c stellen den Verlagerungsweg der Klappenblatthälften 4 von Fig. 2 zu Fig. 1 dar. Fig. 3a zeigt die Brandschutzklappe 1 in ihrer Schließstellung, Fig. 3b in einer Übergangsstellung und Fig. 3c in ihrer Offenstellung. Insbesondere wird aus den Fig. 3a bis 3c ersichtlich, welche Wirkung eine am Griff 15 angreifende Zugkraft, die von einem Benutzer auf den Griff 15 ausgeübt wird, im Inneren der Brandschutzklappe 1 entfaltet. Die Zugkraft bewirkt eine Verlagerung des Verbindungselements 13 und des Haltelementes 9 in Richtung der Ausnehmung 14. Hierdurch wird der Anteil des ersten Zugelementteilbereichs 11, der zwischen dem Gehäusefixierpunkt 25 an der Innenseite der Gehäusewandung 2 und dem Verbindungselement 13 liegt, erhöht. Infolgedessen verringert sich die Länge des ersten Zugelementteilbereichs 11 zwischen dem an der Klappenblatthälfte 4 im Klappenfixierpunkt 28 fixierten Ende des ersten Zugelementteilbereichs 11 und der Umlenkeinrichtung 12, wodurch die Klappenblatthälften 4 um die Drehachse 8 verlagert werden.

Fig. 3a zeigt die maximale Distanz zwischen dem Klappenfixierpunkt 28 und der Umlenkeinrichtung 12, wobei die Klappenblatthälften 4 in ihrer Schließstellung stehen. Fig. 3c zeigt die minimale Distanz zwischen dem Klappenfixierpunkt 28 und der Umlenkeinrichtung 12, wobei die Klappenblatthälften 4 in ihrer Offenstellung stehen. Fig. 3b zeigt eine Distanz zwischen dem Klappenfixierpunkt 28 und der Umlenkeinrichtung 12, die zwischen den beiden Extremen liegt, wenn die Klappenblatthälften 4 zwischen ihrer Offenstellung und ihrer Schließstellung stehen.

In Fig. 4a und Fig. 4b ist das Halteelement 9 in vergrößerter Darstellung abgebildet. Das Halteelement 9 ist zweiteilig ausgeführt und besteht aus zwei identischen, ineinander verhakten Rahmenelementen 21, die durch ein nicht dargestelltes Schmelzlot zusammengehalten sind. Die Rahmenelemente 21 bilden im zusammengefügten Zustand zwei kreisförmige Aufnahmen 22, an denen beispielsweise die nicht dargestellten Zugelementteilbereiche 11, oder beispielsweise das Verbindungselement 13, entweder fest oder gleitend befestigt werden können. Bei Schmelzen des Schmelzlots trennen sich die Rahmenelemente 21, wie in Fig. 4b dargestellt, und geben somit beispielsweise die befestigten Zugelementteilbereiche 11 frei.

Fig. 5 zeigt die Brandschutzklappe 1 mit einem ausgelösten Halteelement 9. Nach Schmelzen des Halteelementes 9 sind die beiden Zugelementteilbereiche 11 nicht mehr formschlüssig miteinander verbunden. Damit kann das Zugelement 10 keine Kraft mehr übertragen. Die Klappenblatthälften 4 sind durch die Rückstellkraft des Federelementes 7 in ihre Schließstellung verlagert und liegen am Anschlag 27 an.

In Fig. 6 ist der Gegenstand nach Fig. 2 nach Auslösen der Fernauslöseeinrichtung 17 dargestellt. Durch das beispielsweise thermische Durchtrennen des zweiten Zugelementteilbereichs 11 durch die Fernauslöseeinrichtung 17 überträgt das Zugelement 10 keine Kraft mehr. Die Klappenblatthälften 4 sind durch die Rückstellkraft des Federelementes 7 in ihre Schließstellung verlagert und liegen am Anschlag 27 an. Das Halteelement 9 ist nicht ausgelöst.

In Fig. 7 ist ein Ausführungsbeispiel der erfindungsgemäßen Brandschutzklappe 1 abgebildet, bei der die Fixiereinrichtung 16 nicht als Exzenter, sondern als motorischer Antrieb 23, der beispielsweise an ein Spannungsnetz angeschlossen ist, ausgebildet ist. Bei dem Antrieb 23 kann es sich beispielsweise um einen Federrücklaufmotor handeln. Der Antrieb 23 bringt eine dauerhafte Zugkraft auf das Zugelement 10 auf. Sofern es sich um einen elektrisch betriebenen Antrieb 23 handelt, erzeugt der Antrieb 23 bei Anliegen einer Spannung eine Zugkraft. Der Antrieb 23 könnte beispielsweise auch ein mechanisches Federelement, das ein Drehmoment auf die Drehachse des Antriebs 23 ausübt, aufweisen. Durch Betätigung des Antriebs 23 kann die Länge des Zugelementes 10 im Inneren des Gehäuses 3 verändert werden, indem er das Zugelement 10 aufwickelt oder abwickelt. Zudem kann der Antrieb 23 ferngesteuert betätigt werden und kann insoweit die Funktion der Fernauslöseeinrichtung 17 übernehmen.

Bei dem Ausführungsbeispiel der erfindungsgemäßen Brandschutzklappe nach Fig. 8 ist ein Ende des einteilig ausgeführten Zugelementes 10 an einer der beiden Klappenblatthälften 4, vorliegend der in dieser Darstellung unteren Klappenblatthälfte 4, im Klappenfixierpunkt 28 fest verbunden. Dieser Klappenfixierpunkt 28 kann beispielsweise als von der Klappenblatthälfte 4 geringfügig vorstehender Stift ausgeführt sein, an dem das betreffende Ende des Zugelementes 10 fixiert ist. Die andere Klappenblatthälfte 4, vorliegend die in dieser Darstellung obere Klappenblatthälfte 4, weist eine als Öse ausgebildete Umlenkeinrichtung 12 auf, durch die das Zugelement 10 geführt ist und umgelenkt ist und an der das Zugelement 10 ziehend angreift. Das Halteelement 9 ist wiederum innerhalb des Gehäuses 3 vorgesehen. In dem dargestellten Ausführungsbeispiel ist das Halteelement 9 als Bestandteil des Zugelementes 10 ausgebildet.

Fig. 9 zeigt ein Ausführungsbeispiel einer erfindungsgemäßen Brandschutzklappe, bei dem wiederum das Zugelement 10 in Längserstreckung gesehen mehrteilig unter Bildung zweier Zugelementteilbereiche 11 ausgebildet ist. Der erste Zugelementteilbereich 11 ist mit seinem einen Ende im Klappenfixierpunkt 28 fest an der einen Klappenblatthälfte 4 und mit seinem anderen Ende im Klappenfixierpunkt 28 fest an der anderen Klappenblatthälfte 4 fixiert. Das im Gehäuse 3 befindliche Ende des zweiten Zugelementteilbereichs 11 wirkt über das Verbindungselement 13, welches gleitend an dem ersten Zugelementteilbereich 11 verbunden ist, mit dem Bereich des ersten Zugelementteilbereichs 11 zusammen. In dem dargestellten Ausführungsbeispiel stellt das Verbindungselement 13 gleichzeitig auch das Halteelement 9 dar. In dem dargestellten Ausführungsbeispiel ist im Abstand zur Drehachse 8 eine Umlenkrolle 24 vorgesehen, deren Drehachse parallel zur Drehachse 8 der Klappenblatthälften 4 ausgerichtet ist. Durch die Umlenkrolle 24 wird der zweite Zugelementteilbereich 11 umgelenkt. In den Fig. 8 und 9 sind die weiteren Bauteile der Brandschutzklappe 1, wie beispielsweise die Fernauslöseeinrichtung 17, nicht näher dargestellt.

Wie den Figuren zu entnehmen ist, wird der Strömungsquerschnitt des Gehäuses 2 durch die Drehachse 8 in zwei Strömungshälften aufgeteilt. Bei den Ausführungsbeispielen nach den Fig. 1 bis 8 ist die Ausnehmung 14 dabei in der einen Strömungshälfte und die die Umlenkeinrichtung 12 aufweisende Klappenblatthälfte 4 in der anderen Strömungshälfte angeordnet.

In sämtlichen dargestellten Ausführungsbeispielen ist der Abstand zwischen der Ausnehmung 14 einerseits und der Drehachse 8 der Klappenblatthälften 4 andererseits größer als der größte Abstand zwischen der Drehachse 8 einerseits und der Gehäusewandung 2 andererseits. Unter dem größten Abstand wird die Stelle einer Klappenblatthälfte 4 mit dem größten Radius verstanden.

## Patentansprüche

1. Brandschutzklappe (1) mit einem eine Gehäusewandung (2) aufweisenden Gehäuse (3) und mit zwei, vorzugsweise mittig auf den Gehäusequerschnitt bezogenen, zwischen einer Offenstellung und einer Schließstellung schwenkbar gelagerten, vorzugsweise halbkreisförmig oder viereckig ausgebildeten, Klappenblatthälften (4), wobei jede Klappenblatthälfte (4) zwei gegenüberliegende, durch eine umlaufende Stirnfläche (5) miteinander verbundene Klappenblattflächen (6) aufweist, und wobei jede Klappenblatthälfte (4) gegen die Rückstellkraft zumindest eines Federelementes (7) aus ihrer Schließstellung in ihre Offenstellung um eine Drehachse (8) herum schwenkbar gelagert ist, wobei in ihrer Offenstellung die beiden Klappenblatthälften (4) parallel zur Strömungsrichtung (19) ausgerichtet sind und in ihrer Schließstellung die beiden Klappenblatthälften (4) rechtwinklig zur Strömungsrichtung (19) ausgerichtet sind, und wobei die Brandschutzklappe (1) zumindest ein Halteelement (9) aufweist, das die zwei Klappenblatthälften (4) in ihrer Offenstellung hält und im Brandfall, vorzugsweise bei einer Temperatur zwischen 70 °C und 95 °C, nachgibt, vorzugsweise schmilzt, so dass die Klappenblatthälften (4) durch die Rückstellkraft des zumindest einen Federelementes (7) in ihre Schließstellung verschwenkt werden, wobei die Brandschutzklappe (1) weiterhin ein Zugelement (10) und eine von außerhalb des Gehäuses (3) betätigbare Fixiereinrichtung (16) zur Fixierung des Zugelementes (10) in einem gespannten Zustand, in dem sich die Klappenblatthälften (4) in ihrer Offenstellung befinden, umfasst, wobei das innerhalb des Gehäuses (3) befindliche Ende des Zugelementes (10) mittelbar oder unmittelbar mit den beiden Klappenblatthälften (4) zusammenwirkt und das andere Ende des Zugelementes (10) durch eine in der Gehäusewandung (2) vorgesehene Ausnehmung (14) nach außerhalb des Gehäuses (3) geführt ist, so dass die Klappenblatthälften (4) von außerhalb des Gehäuses (3) durch Veränderung der Zugkraft auf das Zugelement (10) aus ihrer Schließstellung in ihre Offenstellung und umgekehrt aus ihrer Offenstellung in ihre Schließstellung verlagerbar sind, **dadurch gekennzeichnet, dass** das Halteelement (9) innerhalb des Gehäuses (3) vorgesehen und entweder als Bestandteil des Zugelementes (10) ausgebildet oder zwischen dem Zugelement (10) und zumindest einer Klappenblatthälfte (4) angeordnet ist.

2. Brandschutzklappe (1) nach dem vorhergehenden Anspruch, **dadurch gekennzeichnet, dass** der Abstand zwischen der Ausnehmung (14) einerseits und der Drehachse(n) (8) der Klappenblatthälften (4) andererseits größer ist als der größte Abstand zwischen der Drehachse (den Drehachsen) (8) einerseits und der Gehäusewandung (2) andererseits.

3. Brandschutzklappe (1) nach einem der vorhergehenden Ansprüche, **dadurch gekennzeichnet, dass** ein Ende des Zugelementes (10) an einem Klappenfixierpunkt (28), der einer der beiden Klappenblatthälften (4) zugeordnet ist, fixiert ist und dass die andere Klappenblatthälfte (4) eine, vorzugsweise als Öse oder Haken ausgebildete, Umlenkeinrichtung (12) aufweist, um die das Zugelement (10) durch die Umlenkeinrichtung (12) umgelenkt ist und an der das Zugelement (10) ziehend angreift.

4. Brandschutzklappe (1) nach einem der Ansprüche 1 oder 2, **dadurch gekennzeichnet, dass** das Zugelement (10) in Längserstreckung gesehen mehrteilig unter Bildung zumindest zweier Zugelementteilbereiche (11) ausgebildet ist.

5. Brandschutzklappe (1) nach dem vorhergehenden Anspruch, **dadurch gekennzeichnet, dass** zwei Zugelementteilbereiche (11) über zumindest ein Halteelement (9) miteinander verbunden sind.

6. Brandschutzklappe (1) nach einem der Ansprüche 4 oder 5, **dadurch gekennzeichnet, dass** zwei Zugelementteilbereiche (11) vorgesehen sind, wobei bei dem ersten Zugelementteilbereich (11) das eine Ende an einem Klappenfixierpunkt (28), der einer der beiden Klappenblatthälften (4) zugeordnet ist, und das andere Ende an einem der Gehäusewandung (2) zugeordneten Gehäusefixierpunkt (25) fixiert ist, dass die andere Klappenblatthälfte (4) eine, vorzugsweise als Öse oder Haken ausgebildete, Umlenkeinrichtung (12) aufweist, um die der erste Zugelementteilbereich (11) durch die Umlenkeinrichtung (12) umgelenkt ist und an der der erste Zugelementteilbereich (11) ziehend angreift, und dass das im Gehäuse (3) befindliche Ende des zweiten Zugelementteilbereichs (11) über ein Verbindungselement (13) mit dem Bereich des ersten Zugelementteilbereichs (11) zusammenwirkt, der sich zwischen dem an der Innenseite der Gehäusewandung (2) fixierten Ende und der Umlenkreinrichtung (12) befindet.

7. Brandschutzklappe (1) nach dem vorhergehenden Anspruch, **dadurch gekennzeichnet, dass** das Verbindungselement (13) verschieblich an dem ersten Zugelementteilbereich (11) angeordnet ist.

8. Brandschutzklappe (1) nach einem der Ansprüche 4 oder 5, **dadurch gekennzeichnet, dass** zwei Zugelementteilbereiche (11) vorgesehen sind, wobei bei dem ersten Zugelementteilbereich (11) das eine Ende an einem Klappenfixierpunkt (28), der der einen Klappenblatthälfte (4) zugeordnet ist, und das andere Ende an einem Klappenfixierpunkt (28), der der anderen Klappenblatthälfte (4) zugeordnet ist, fixiert ist und dass das im Gehäuse (3) befindliche Ende des zweiten Zugelementteilbereichs (11) über ein Verbindungselement (13) mit dem Bereich des ersten Zugelementteilbereichs (11) zusammenwirkt.

9. Brandschutzklappe (1) nach einem der Ansprüche 3 bis 8, **dadurch gekennzeichnet, dass** der Strömungsquerschnitt durch die Drehachse(n) (8) in zwei Strömungshälften aufgeteilt ist und dass die Ausnehmung (14) in der einen Strömungshälfte und die die Umlenkeinrichtung (12) aufweisende Klappenblatthälfte (4) in der anderen Strömungshälfte angeordnet sind.

10. Brandschutzklappe (1) nach einem der vorhergehenden Ansprüche, **dadurch gekennzeichnet, dass** das Zugelement (10) als Kette oder als Seil ausgebildet ist.

11. Brandschutzklappe (1) nach einem der vorhergehenden Ansprüche, **dadurch gekennzeichnet, dass** das Halteelement (9) als Schmelzlot ausgebildet ist.

12. Brandschutzklappe (1) nach einem der vorhergehenden Ansprüche, **dadurch gekennzeichnet, dass** zumindest ein Teilbereich des Zugelementes (10), vorzugsweise das vollständige Zugelement (10), als Halteelement (9) ausgebildet ist.

13. Brandschutzklappe (1) nach einem der vorhergehenden Ansprüche, **dadurch gekennzeichnet, dass** zumindest einer Klappenblatthälfte (4), ein, vorzugsweise in dem Gehäuse (3) angeordneter, Anschlag (18) zur Anlage der jeweiligen Klappenblattfläche (6) in ihrer Offenstellung zugeordnet ist.

14. Brandschutzklappe (1) nach einem der vorhergehenden Ansprüche, **dadurch gekennzeichnet, dass** zumindest einer Klappenblatthälfte (4) ein, vorzugsweise in dem Gehäuse (3) angeordneter, Anschlag (18) zur Anlage der jeweiligen Klappenblattfläche (6) in ihrer Schließstellung zugeordnet ist.

15. Brandschutzklappe (1) nach einem der vorhergehenden Ansprüche, **dadurch gekennzeichnet, dass** zumindest eine Klappenblatthälfte (4) einen Abdeckabschnitt aufweist, der in der Schließstellung der Klappenblatthälften (4) den zwischen den beiden einander zugewandten Stirnflächen (5) bestehenden Spalt abdeckt.

16. Brandschutzklappe (1) nach einem der vorhergehenden Ansprüche, **dadurch gekennzeichnet, dass** die Brandschutzklappe (1) einen, vorzugsweise außerhalb des Gehäuses (3) angeordneten, Antrieb (23) aufweist, wobei der Antrieb (23) mit dem Zugelement (10) verbunden ist, so dass die Klappenblatthälften (4) durch den Antrieb (23) durch Veränderung der Zugkraft auf das Zugelement (10) aus ihrer Schließstellung in ihre Offenstellung und umgekehrt unter Einwirkung des Federelementes (7) aus ihrer Offenstellung in ihre Schließstellung verlagerbar sind.

17. Brandschutzklappe (1) nach einem der vorhergehenden Ansprüche, **dadurch gekennzeichnet, dass** die Brandschutzklappe (1) eine, vorzugsweise außerhalb des Gehäuses (3) angeordnete, Fernauslöseeinrichtung (17) umfasst, wobei vorzugsweise die Fernauslöseeinrichtung (17) ein thermisch und/oder mechanisch wirkendes Trennelement zum Durchtrennen des Zugelementes (10) umfasst.

## Claims

1. A fire protection flap (1) with a housing (3) having a housing wall (2) and with two, preferably semi-circular or quadrangular flap halves (4) pivotably mounted between an open position and a closed position, preferably in the centre of the housing cross-section, wherein each flap half (4) has two opposing flap half surfaces (6), connected with one another by a circumferential frontal area (5), and wherein each flap half (4) is pivotably mounted around a rotational axis (8) against the resilience of at least one spring element (7) from its closed position into its open position, wherein, in its open position, the two flap halves (4) are aligned parallel to the direction of flow (19), and, in its closed position, both flap halves (4) are aligned at a right angle to the direction of flow (19), and wherein the fire protection flap (1) has at least one retaining element (9), which holds the two flap halves (4) in their open position and, in the case of fire, preferably at a temperature of between 70 °C and 95 °C, gives way, preferably melts, so that the flap halves (4) are swivelled by the resilience of said at least one spring element (7) into their closed position, wherein the fire protection flap (1) moreover comprises a traction element (10) and a fixing device (16) that can be actuated from outside the housing (3) to fix the traction element (10) in a tensioned state, in which the flap halves (4) are to be found in their open position, wherein the end of the traction element (10) located inside the housing (3) directly or indirectly interacts with the two flap halves (4), and the other end of the traction element (10) is routed to the outside of the housing (3) through a recess (14) provided for in the housing wall (2), so that, by changing the tensile force applied to the traction element (10), the flap halves (4) can be relocated from outside the housing (3), from their closed position into their open position, and vice versa, from their open position into their closed position, **characterised in that** the retaining element (9) is provided for within the housing (3), and designed either as a component of the traction element (10) or is placed between the traction element (10) and at least one flap half (4).

2. The fire protection flap (1) in accordance with the preceding claim, **characterised in that** the distance between the recess (14), on the one hand, and the rotational axis/axes (8) of the flap halves (4), on the other hand, is greater than the greatest distance between the rotational axis (the rotational axes) (8), on the one hand, and the housing wall (2), on the other hand.

3. The fire protection flap (1) in accordance with one of the preceding claims, **characterised in that** one end of the traction element (10) is fixed at a flap fixing point (28), which is assigned to one of the two flap halves (4), and the other flap half (4) has a deflection device (12), preferably designed as a lug or a hook, around which the traction element (10) is diverted by the deflection device (12) and with which the traction element (10) engages by pulling on it.

4. The fire protection flap (1) in accordance with one of claims 1 or 2, **characterised in that** the traction element (10), viewed in its longitudinal orientation, is designed as a number of parts, together forming at least two traction element sub-areas (11).

5. The fire protection flap (1) in accordance with the preceding claim, **characterised in that** two traction element sub-areas (11) are connected with one another via at least one retaining element (9).

6. The fire protection flap (1) in accordance with one of claims 4 or 5, **characterised in that** two traction element sub-areas (11) are provided for, wherein, in the case of the first traction element sub-area (11), one end is fixed to a flap fixing point (28), which is assigned to one of the two flap halves (4), and the other end to a housing fixing point (25) assigned to a housing wall (2), and the other flap half (4) has a deflection device (12), preferably designed as a lug or a hook, around which the first traction element sub-area (11) is diverted by the deflection device (12) and with which the first traction element sub-area (11) engages by pulling on it, and the end of the second traction element sub-area (11) located in the housing (3) interacts with the area of the first traction element sub-area (11) located between the end fixed to the inside of the housing wall (2) and the deflection device (12), via a connecting element (13).

7. The fire protection flap (1) in accordance with the preceding claim, **characterised in that** the connecting element (13) is slidably disposed on the first traction element sub-area (11).

8. The fire protection flap (1) in accordance with one of claims 4 or 5, **characterised in that** two traction element sub-areas (11) are provided for, wherein, in the case of the first traction element sub-area (11), one end is fixed to a flap fixing point (28), which is assigned to the one flap half (4), and the other end to a housing fixing point (28) assigned to the other flap half (4), and the end of the second traction element sub-area (11) located in the housing (3) interacts with the area of the first traction element sub-area (11) via a connecting element (13).

9. The fire protection flap (1) in accordance with one of claims 3 to 8, **characterised in that** the cross-section of flow is split into two halves of current through the rotational axis/axes (8), and the recess (14) is disposed in one half of the current and the flap half (4) has the deflection device (12) disposed in the other half of the current.

10. The fire protection flap (1) in accordance with one of the preceding claims, **characterised in that** the traction element (10) is designed as a chain or a rope.

11. The fire protection flap (1) in accordance with one of the preceding claims, **characterised in that** the retaining element (9) is designed as a fusible link.

12. The fire protection flap (1) in accordance with one of the preceding claims, **characterised in that** at least one sub-area of the traction element (10), preferably the complete traction element (10), is designed as a retaining element (9).

13. The fire protection flap (1) in accordance with one of the preceding claims, **characterised in that** at least one flap half (4) is assigned to a stopper (18), preferably located in the housing (3), for abutting the respective flap half surface (6) in its open position.

14. The fire protection flap (1) in accordance with one of the preceding claims, **characterised in that** at least one flap half (4) is assigned to a stopper (18), preferably located in the housing (3), for abutting the respective flap half surface (6) in its closed position.

15. The fire protection flap (1) in accordance with one of the preceding claims, **characterised in that** at least one flap half (4) has a covering portion, which, in the closed position of the flap halves (4), covers the gap existing between the two frontal areas (5) facing one another.

16. The fire protection flap (1) in accordance with one of the preceding claims, **characterised in that** the fire protection flap (1) has a drive (23), preferably located outside the housing (3), wherein the drive (23) is connected to the traction element (10), so that the flap halves (4) can be relocated from their closed position into their open position and *vice versa* by the drive (23), by altering the tensile force applied to the traction element (10), under the influence of the spring element (7).

17. The fire protection flap (1) in accordance with one of the preceding claims, **characterised in that** the fire protection flap (1) comprises a remote tripping device (17), preferably located outside the housing (3), wherein the remote tripping device (17) preferably comprises a thermally and/or mechanically-operating separating element, for splitting the traction element (10).

## Revendications

1. Clapet coupe-feu (1), comprenant un boîtier (3) présentant une paroi de boîtier (2), et comprenant deux moitiés de lame de clapet (4), de manière préférée centrées par rapport à la section transversale de boîtier, montées pivotantes entre une position ouverte et une position fermée, de manière préférée semi-circulaires ou carrées, chaque moitié de lame de clapet (4) présentant deux surfaces de lame de clapet (6) opposées, reliées entre elles par une surface frontale (5) périphérique, et chaque moitié de lame de clapet (4) étant montée pivotante autour d'un axe de rotation (8) à partir de sa position fermée jusqu'à sa position ouverte à l'encontre de la force de rappel d'au moins un élément à ressort (7), les deux moitiés de lame de clapet (4) étant orientées parallèlement à la direction d'écoulement (19) dans leur position ouverte et les deux moitiés de lame de clapet (4) étant orientées perpendiculairement à la direction d'écoulement (19) dans leur position fermée, et le clapet coupe-feu (1) présentant au moins un élément de retenue (9) qui retient les deux moitiés de lame de clapet (4) dans leur position ouverte, et qui cède, de manière préférée fond, en cas d'incendie, de manière préférée à une température comprise entre 70°C et 95°C, de sorte que les moitiés de lame de clapet (4) sont basculées dans leur position fermée grâce à la force de rappel du au moins un élément à ressort (7), le clapet coupe-feu (1) comprenant en outre un élément de traction (10) et un dispositif d'immobilisation (16) pouvant être actionné depuis l'extérieur du boîtier (3) et permettant d'immobiliser l'élément de traction (10) dans un état en tension dans lequel les moitiés de lame de clapet (4) sont dans leur position ouverte, l'extrémité de l'élément de traction (10) qui se trouve à l'intérieur du boîtier (3) coopérant directement ou indirectement avec les deux moitiés de lame de clapet (4) et l'autre extrémité de l'élément de traction (10) étant guidée vers l'extérieur du boîtier (3) grâce à un évidement (14) fourni dans la paroi de boîtier (2), de sorte que les moitiés de lame de clapet (4) peuvent être déplacées depuis l'extérieur du boîtier (3) à partir de leur position fermée jusqu'à leur position ouverte et inversement à partir de leur position ouverte jusqu'à leur position fermée grâce à une modification de la force de traction sur l'élément de traction (10), **caractérisé en ce que** l'élément de retenue (9) est fourni à l'intérieur du boîtier (3) et est conçu soit comme une partie intégrante de l'élément de traction (10), ou est agencé entre l'élément de traction (10) et au moins une moitié de lame de clapet (4).

2. Clapet coupe-feu (1) selon la revendication précédente, **caractérisé en ce que** la distance entre l'évidement (14) d'une part et le ou les axe(s) de rotation (8) des moitiés de lame de clapet (4) d'autre part est supérieure à la distance maximale entre l'axe de rotation (les axes de rotation) (8) d'une part et la paroi de boîtier (2) d'autre part.

3. Clapet coupe-feu (1) selon l'une quelconque des revendications précédentes, **caractérisé en ce qu'**une extrémité de l'élément de traction (10) est immobilisée au niveau d'un point d'immobilisation de clapet (28) qui est associé à l'une des deux moitiés de lame de clapet (4) et **en ce que** l'autre moitié de lame de clapet (4) présente un dispositif de déviation (12), réalisé de de manière préférée sous la forme d'un œillet ou d'un crochet, autour duquel l'élément de traction (10) est dévié par le dispositif de déviation (12) et sur lequel l'élément de traction (10) agit en traction.

4. Clapet coupe-feu (1) selon l'une quelconque des revendications 1 ou 2, **caractérisé en ce que** l'élément de traction (10) considéré dans son extension longitudinale est réalisé en plusieurs parties avec formation d'au moins deux sous-régions d'élément de traction (11).

5. Clapet coupe-feu (1) selon la revendication précédente, **caractérisé en ce que** deux sous-régions d'élément de traction (11) sont reliées l'une à l'autre par au moins un élément de retenue (9).

6. Clapet coupe-feu (1) selon l'une quelconque des revendications 4 ou 5, **caractérisé en ce que** deux sous-régions d'élément de traction (11) sont fournies, une extrémité, pour ce qui concerne la première sous-région d'élément de traction (11), étant immobilisée au niveau d'un point d'immobilisation de clapet (28) qui est associé à une des deux moitiés de lame de clapet (4) et l'autre extrémité étant immobilisée au niveau d'un point d'immobilisation de boîtier (25) associé à la paroi de boîtier (2), **en ce que** l'autre moitié de lame de clapet (4) présente un dispositif de déviation (12), de manière préférée réalisé sous la forme d'un œillet ou d'un crochet, autour duquel la première sous-région d'élément de traction (11) est déviée grâce au dispositif de déviation (12) et sur laquelle la première sous-région d'élément de traction (11) agit en traction, et **en ce que** l'extrémité, située dans le boîtier (3), de la deuxième sous-région d'élément de traction (11) coopère par l'intermédiaire d'un élément de liaison (13) avec la région de la première sous-région d'élément de traction (11) qui se trouve entre l'extrémité immobilisée au niveau de la face intérieure de la paroi de boîtier (2) et le dispositif de déviation (12).

7. Clapet coupe-feu (1) selon la revendication précédente, **caractérisé en ce que** l'élément de liaison (13) est agencé de manière à pouvoir être déplacé au niveau de la première sous-région d'élément de traction (11).

8. Clapet coupe-feu (1) selon l'une quelconque des revendications 4 ou 5, **caractérisé en ce que** deux sous-régions d'élément de traction (11) sont fournies, une extrémité, pour ce qui concerne la première sous-région d'élément de traction (11), étant immobilisée au niveau d'un point d'immobilisation de clapet (28) qui est associé à une des moitiés de lame de clapet (4) et l'autre extrémité étant immobilisée au niveau d'un point d'immobilisation de clapet (28) qui est associé à l'autre moitié de lame de clapet (4), et **en ce que** l'extrémité, située dans le boîtier (3), de la deuxième sous-région d'élément de traction (11) coopère par l'intermédiaire d'un élément de liaison (13) avec la région de la première sous-région d'élément de traction (11).

9. Clapet coupe-feu (1) selon l'une quelconque des revendications 3 à 8, **caractérisé en ce que** la section transversale d'écoulement est divisée en deux moitiés d'écoulement par le ou les axe(s) de rotation (8) et **en ce que** l'évidement (14) est agencé dans une moitié d'écoulement et la moitié de lame de clapet (4) présentant le dispositif de déviation (12) est agencée dans l'autre moitié d'écoulement.

10. Clapet coupe-feu (1) selon l'une quelconque des revendications précédentes, **caractérisé en ce que** l'élément de traction (10) est réalisé sous la forme d'une chaîne ou d'un câble.

11. Clapet coupe-feu (1) selon l'une quelconque des revendications précédentes, **caractérisé en ce que** l'élément de retenue (1) est réalisé sous la forme d'un fusible thermique.

12. Clapet coupe-feu (1) selon l'une quelconque des revendications précédentes, **caractérisé en ce qu'**au moins une sous-région de l'élément de traction (10), de manière préférée la totalité de l'élément de traction (10), est réalisée sous la forme d'un élément de retenue (9).

13. Clapet coupe-feu (1) selon l'une quelconque des revendications précédentes, **caractérisé en ce qu'**une butée (18) agencée de manière préférée dans le boîtier (3) et permettant à la surface de lame de clapet (6) respective de se mettre en place dans sa position ouverte est associée à au moins une moitié de lame de clapet (4).

14. Clapet coupe-feu (1) selon l'une quelconque des revendications précédentes, **caractérisé en ce qu'**une butée (18) agencée de manière préférée dans le boîtier (3) et permettant à la surface de lame de clapet (6) respective de se mettre en place dans sa position fermée est associée à au moins une moitié de lame de clapet (4).

15. Clapet coupe-feu (1) selon l'une quelconque des revendications précédentes, **caractérisé en ce qu'**au moins une moitié de lame de clapet (4) présente une section de recouvrement qui, dans la position fermée des moitiés de lame de clapet (4), recouvre l'interstice existant entre les deux surfaces frontales (5) tournées l'une vers l'autre.

16. Clapet coupe-feu (1) selon l'une quelconque des revendications précédentes, **caractérisé en ce que** le clapet coupe-feu (1) présente un entraînement (23) agencé de manière préférée à l'extérieur du boîtier (3), l'entraînement (23) étant relié à l'élément de traction (10) de sorte que les moitiés de lame de clapet (4) peuvent être déplacées par l'entrainement (23) à partir de leur position fermée jusqu'à leur position ouverte grâce à une modification de la force de traction sur l'élément de traction (10), et inversement à partir de leur position ouverte jusqu'à leur position fermée sous l'action de l'élément à ressort (7).

17. Clapet coupe-feu (1) selon l'une quelconque des revendications précédentes, **caractérisé en ce que** le clapet coupe-feu (1) comprend un dispositif de déclenchement à distance (17) agencé de manière préférée à l'extérieur du boîtier (3), le dispositif de déclenchement à distance (17) comprenant de manière préférée un élément de séparation agissant thermiquement et/ou mécaniquement et permettant de sectionner l'élément de traction (10).
